# EUROPÄISCHE PATENTSCHRIFT

(11) **EP 3 837 471 B1**
(45) Veröffentlichungstag und Bekanntmachung des Hinweises auf die Patenterteilung: **05.10.2022**
(21) Anmeldenummer: 19801195.9
(22) Anmeldetag: 15.08.2019
(51) Int. Cl.: F21V 21/30, F21S 2/00, F21V 29/75

(54) **LEUCHTE FÜR ARBEITE-, FILM- ODER SPORTVERANSTALTUNGEN**
LUMINAIRE FOR WORK EVENTS, FILM EVENTS OR SPORTS EVENTS
LUMINAIRE POUR MANIFESTATIONS PROFESSIONNELLES, CINÉMATOGRAPHIQUES OU SPORTIVES

(30) Priorität: 17.08.2018 DE 102018006506
(43) Veröffentlichungstag der Anmeldung: 23.06.2021
(73) Patentinhaber: Nölle, Jürgen, 47495 Rheinberg (DE)
(72) Erfinder: Nölle, Jürgen, 47495 Rheinberg (DE)
(74) Vertreter: Demski, Siegfried
(86) Internationale Anmeldenummer: PCT/DE2019/200099
(87) Internationale Veröffentlichungsnummer: WO 2020/035118

(56) Entgegenhaltungen:
- WO-A1-2010/119378
- WO-A1-2011/015971
- WO-A2-2012/001505
- US-A1- 2009 244 894
- US-A1- 2014 168 983

## Beschreibung

Die Erfindung betrifft eine Leuchte, insbesondere als Arbeits-, Film- oder Sportveranstaltungsleuchte, umfassend zumindest ein Halteelement, an dem zumindest ein LED-Modul verschwenkbar befestigt ist, welches über Zuleitungen mit Spannung beaufschlagbar ist, wobei das wenigstens eine LED-Modul eine annähernd dreieckförmige, flache Grundform aufweist und eine Seitenfläche mit LEDs, vorzugsweise Power-LEDs, bestückt Ist und die Rückseite des LED-Moduls zur Wärmeabstrahlung vorgesehen ist und zumindest an einer Seitenkante Verbindungselemente für das Halteelement vorhanden sind.

Leuchten werden in vielfältiger Form beispielweise als Innenleuchten in Form von decken- oder wandhängenden Leuchten angeboten. Die Leuchten können hierbei ein oder mehrere Leuchtmittel aufnehmen, welche mit Spannungen beaufschlagt werden. Die Leuchten bestehen entweder aus Glas, Keramik oder Kunststoff, wobei zusätzlich ein Lampenschirmen vorgesehen sein kann, der ggf. einen Rahmen mit Stoffbezug aufweist. Daneben sind Einbauleuchten bekannt, welche entweder in einer Wand oder an einer Decke eingelassen werden. Sämtliche dieser Leuchten sind überwiegend für den Innenbereich verwendbar. Ferner existieren verschiedene Gehäuseformen für Leuchten, die im Außenbereich eingesetzt werden, und zwar beispielsweise als Gartenbeleuchtung oder Hausbeleuchtung in Form von Einbauleuchten, wobei eine Montage der Einbauleuchten in einem Dachüberbau oder in einem Eingangsbereich erfolgen kann. Darüber hinaus werden verschiedene Gartenleuchten in wasserdichter Ausführung im Boden eingelassen oder in vorhandenen Terrassenflächen. Im Außenbereich besteht hierbei die Notwendigkeit, dass die Vorschriften hinsichtlich eines Feuchtigkeitsschutzes eingehalten werden müssen. Viele der Leuchten sind hierbei für eine ortsfeste Montage vorgesehen und nicht transportable.

Daneben existiert ein Markt für Hochleistungsleuchten, die beispielsweise zum Ausleuchten von Arbeitsflächen oder als Filmequipment bzw. bei Sportveranstaltungen verwendet werden. In solchen Fällen kommt es auf eine hohe Lichtintensität an, weil in der Regel derartige Leuchten in größerer Höhe von mehr als 3 Metern, vereinzelt auch über 10 Metern angeordnet werden. Darüber hinaus besteht die Möglichkeit, dass derartige Leuchten an einem Stativ befestigt werden und somit für die unterschiedlichen Einsatzzwecke in der erforderlichen Höhe positioniert werden können.

Durch Änderungen der Vorschriften und teilweisen Wegfall von Leuchtmitteln, beispielsweise Halogenleuchtmittel, besteht die Notwendigkeit ein neues Leuchtenkonzepts zu entwickeln, welches überwiegend auf LED ausgerichtet ist. Zum einen soll hierbei die Lichtintensität gesteigert werden und zum anderen der Stromverbrauch möglichst reduziert werden.

Die US-Anmeldung WO 2010/119378 A1 und WO 2011/015971 A1 offenbaren ein Lichtsystem aus abgehängten Streben, welche gegenüber einer Haltevorrichtung in der Höhe verstellbar sind und einzelne LED-Leuchten aufweisen. Mithilfe des Beleuchtungssystems kann hierbei beispielsweise die gesamte Decke eines Raumes ausgestattet werden.

Aus der US-Anmeldung 2014/0168983 A1 ist ein visuelles Display bekannt, wobei einzelne Displays in einer nahezu quadratischen Form mit einem Verbindungselement im Eckbereich verbunden und verschwenkbar sind. Jeweils vier Displays sind an einem Verbindungselement miteinander verbunden und können zueinander in unterschiedliche Richtungen verschwenkt werden.

Sämtliche Ausführungsformen sind vorrangig für Innenräume vorgesehen und für den Außenbereich nur bedingt einsetzbar. Ferner ist die Ausleuchtung von großen Flächen mit den bekannten Leuchten nicht möglich.

Der vorliegenden Erfindung liegt daher die Aufgabenstellung zugrunde, eine neuartige Leuchte als Arbeits-, Film- oder Sportveranstaltungsleuchte aufzuzeigen, welche sich durch einen robusten und einfachen Aufbau auszeichnet und eine hohe Flexibilität bei der Anwendung im Innen - und Außenbereich besitzt.

Zur Lösung der Aufgabenstellung ist vorgesehen, dass das Halteelement aus einem mehreckigen Rahmen besteht, welcher sich über 180 Grad oder 360 Grad erstreckt und mehrere nebeneinanderliegende LED-Module aufnimmt oder aus zwei geraden Befestigungsträgern besteht, welche wand- oder deckenseitig befestigt sind und mehrere nebeneinander liegende LED-Module in derart aufnehmen, dass ein Lichtband entsteht, wobei das wenigstens eine LED-Modul als Verbindungselement mit Ösen ausgestattet ist, welche das Halteelement aufnehmen, sodass das wenigstens eine LED-Modul um das Halteelement zumindest teilweise verschwenkbar ist. Weitere vorteilhafte Ausgestaltungen der Erfindung ergeben sich aus den Unteransprüchen.

Durch die Verwendung eines annähernd dreieckförmigen flachen LED-Moduls wird eine äußerst kompakte Leuchte geschaffen, die leicht zu transportieren ist und die Möglichkeit bietet, als Wand-, Decken- oder Außenleuchte eingesetzt zu werden. Der gesamte Aufbau ist durch die verwendete Grundform der LED-Module flach gehalten und führt zu keinerlei Einschränkungen bei der Montage. Diese Vorteile entstehen bei einer ortsfesten Montage in der Regel nicht, während demgegenüber das wenigstens eine LED-Modul ebenso für variabel aufstellbare Leuchten verwendet werden kann. Die LED-Module weisen an einer Seitenkante Verbindungselemente für ein Halteelement auf, sodass einerseits eine ortsfeste Montage möglich ist, aber ebenso aufgrund der Ösen eine Verschwenkung einzelner LED-Module ermöglicht wird. In einem solchen Fall ist das Halteelement derart aufgebaut, dass dieses die Verbindungselemente der LED-Module aufnehmen bzw. abstützen kann, wobei aufgrund einer äußerst stabilen Ausführung ein ausreichender Halt über die Verbindungselemente gewährleistet werden kann, wenn gleichzeitig die Halteelemente wahlweise an einer Wand oder Decke montiert sind oder ggf. zur Verwendung mit einem Stativ herangezogen werden.

Ein weiterer Vorteil ergibt sich dadurch, dass die Leuchte ausschließlich mit LEDs bestückt ist, sodass im Außenbereich mit einer niedrigen Spannung gearbeitet werden kann. Eine bewegliche Anlenkung eines LED-Moduls an die Halteelemente ermöglicht ferner die Ausrichtung der LED-Module in eine gewünschte Richtung und einer schnellen Möglichkeit einer Neuausrichtung, falls dies notwendig ist. Durch die Wahl eines geeigneten Halteelementes und geeigneten Verbindungselementen ist zudem die Verschwenkbarkeit der LED-Module gewährleistet, wodurch von einem festen Standort ausgehend eine Änderung der Beleuchtungsausrichtung möglich ist.

In weiterer Ausgestaltung der Erfindung ist vorgesehen, dass mehrere LED-Module über das Halteelement zu einem Halb- oder Vollkreis zusammengefügt und verbunden sind. Eine Verbindung erfolgt hierbei beispielweise über die Verbindungselemente und ein Halteelement, wobei sämtliche LED-Module über ein Leitungskabel mit Spannung beaufschlagt werden können. Durch die Anordnung der LED-Module zu einem Halb- oder Vollkreis besteht die Möglichkeit auf engstem Raum eine hohe Lichtintensität zu erzielen, wie sie beispielsweise als Arbeitsleuchte benötigt wird. Alternativ besteht die Möglichkeit, dass mehrere LED-Module über das Halteelement in Streifenform zusammengefügt und verbunden sind. Eine derartige Anordnung der LED-Module ermöglicht die Herstellung eines Lichtbandes, welches an einer Wand oder vorzugsweise an einer Decke montiert wird, wobei bei entsprechender Größe mehrere der Lichtbänder beanstandet zueinander an der Decke angeordnet werden können. Die Lichtintensität der LED-Module ist hierbei so groß, dass nicht nur kleine, sondern auch große Hallen vollständig ausgeleuchtet werden können. Zur Aufschlagung der LED-Module ist vorgesehen, dass das wenigstens eine LED-Modul über eine Kabelverbindung mit einer Versorgungsspanne beaufschlagbar ist, oder dass mehrere LED-Module untereinander verbunden und zumindest über eine Kabelverbindung mit einer Versorgungsspanne beaufschlagbar sind.

In weiterer Ausgestaltung der Erfindung ist vorgesehen, dass das Halteelement aus einem mehreckigen Rahmen besteht, welcher sich über 180° oder 360° erstreckt. Ein mehreckiger Rahmen kommt deshalb zum Einsatz, weil es sich um dreieckförmige LED-Module handelt, die mit einer Seitenkante an den Halteelementen befestigt werden. Um einen Bogen von 180° zu überdecken, sind in einem solchen Fall drei LED-Module mit zumindest drei geraden Abschnitten des Halteelementes erforderlich. Soweit ein 360° Bogen erreicht werden soll, wird eine entsprechend doppelt hohe Anzahl der LED-Module benötigt. Hlerbei besteht in weiterer Ausgestaltung des Erfindungsgedanken ohne weiteres die Möglichkeit, dass zwei mehreckige Rahmen von jeweils 180° über ein Gelenk miteinander verbunden sind, sodass durch Aufklappen dieser beiden Rahmen ein Vollkreis von 360° erreicht wird. Durch diese Maßnahme wird der Transport wesentlich handlicher und damit erleichtert.

In weiterer Ausgestaltung der Erfindung ist vorgesehen, dass das Helteelement aus zwei Befestigungsträgern besteht, welche wand- oder deckenseitig befestigt sind und mehrere nebeneinanderliegende LED-Module in der Art aufnehmen, dass ein Lichtband entsteht. Zu diesem Zweck werden die einzelnen LED-Module wechselweise mit einer Dreieckspitze, gebildet durch die beiden gleichschenkligen Seitenkanten, in entgegengesetzter Richtung angeordnet. Die Länge eines solchen Lichtbandes spielt hierbei keine Rolle und kann ggf. nachträglich erweitert werden. Die Lichtbänder kommen vorzugsweise In Produktionshallen zum Einsatz, in denen eine hohe Lichtintensität gewünscht wird, beispielsweise bei der Flugzeugmontage.

Bei mehreckigen Rahmen, die sich über 180° bzw. 360° erstrecken, kann das wenigstens eine, vorzugsweise mehrere LED-Module um den Rahmen zumindest tellweise verschwenkt werden, wodurch eine Einflussnahme auf die zu beleuchtende Fläche besteht. Bei einem Vollkreis von 360° ergibt sich in entsprechender Höhe der Leuchte eine Ausleuchtung einer nahezu kreisrunden Fläche auf dem Boden. Soweit gegenüberliegende LED-Module zum Teil verschwenkt werden, kann hierdurch die Ausleuchtung von einer Kreisform in eine Ellipsenform übergehen. Derartige Ausleuchtungsflächen werden bevorzugt für den Straßen- oder Schienenbau benötigt. Eine vollbestückte Leuchte In 360° Ausführung erreicht hierbei 155.000 Lumen.

In weiterer Ausgestaltung der Erfindung ist vorgesehen, dass die Dreieckspitzen in senkrechter Richtung zur LED-Modul anhebbar oder absenkbar sind. Durch die Verschwenkung der Module aus der LED-Modulebene heraus besteht die Möglichkeit die auszuleuchtende Fläche zu variieren, wobei je nach gewählter Montage der Leuchte die einzelnen LED-Module entweder aus der Modulebene mit ihrer Spitze angehoben oder abgesenkt werden. Bei vollständiger Verschwenkung sämtliche LED-Module kann der Radius des Lichtkegels vergrößert werden kann. Durch das Anheben oder Absenken der einzelnen LED-Module können diese hierbei zu einer Pyramiden- oder Kegelform aufgestellt werden. Zur Erzielung einer ausreichenden Stabilität in der jeweiligen Position der LED-Module ist ferner vorgesehen, dass die angehobenen Dreieckspitzen in mehreren Raststufen arretierbar oder stufenlos verstellbar sind. Hierdurch wird beispielweise verhindert, dass bei auftretenden Windlasten einzelne LED-Module aus der ursprünglichen Auslenkung heraus bewegt worden.

Eine Arretierung der Dreieckspitzen eines LED-Moduls kann beispielswiese durch ein Metallband erfolgen, welches zwischen zwei Permanentmagneten angeordnet ist, wobei das Metallband über ein Gelenk mit der Hülse verbunden ist und das Metallband am freien Ende eine Krümmung aufweist, welche beim Anheben der LED-Module zu einer Ausgleichsbewegung führt und das Metallband zwischen den Permanentmagneten verbleibt.

Aus Stabilitätsgründen und Konstruktionsvereinfachung ist vorgesehen, dass das mindestens eine LED-Modul mit Ösen ausgestattet ist, welche ein Halteelement in Form eines Rohres, einer runden Strebe oder einem runden Befestigungsträger aufnehmen. Somit sind die LED-Module um den Bügel, die Strebe bzw. den Befestigungsträger verschwenkbar, wobei durch entsprechende Größe der jeweiligen Ösen und Halteelemente eine hervorragende Stabilität erzielt wird. Das Halteelement kann beispielweise aus einem runden Fiber-, Glasfiber- oder Kohlefaserstab bestehen. Um einen 180° bzw. über 360° erstreckenden Aufbau zu erhalten, sind die Fiber-, Glasfiber- oder Kohlefaserstäbe durch Eckverbinder miteinander verbunden. Die Eckverbinder selbst sind über Spanndrähte mit einem Mittelteil verbunden, ähnlich wie bei einer Radnabe, sodass nach dem Zusammenfügen sämtlicher Komponenten der Halteelemente eine auf den Mittelpunkt ausgerichtete Vorspannung erhalten, um die notwendige Festigkeit herzustellen. Das Mittelteil übernimmt hierbei die Funktion einer Nabe, wie sie bei einem Rad vorliegt.

Zur Montage der LED-Module wenden die Stäbe zu diesem Zweck vorher durch die vorhandenen Ösen der LED-Module geschoben und in vorhandene Bohrungen der Eckverbinder eingeführt und mittels Schrauben festgelegt. Die tragenden Stäbe weisen hierzu einen Durchmesser auf, welcher dem Innendurchmesser der Öse entspricht. Zusätzlich werden zwischen den Ösen und seitlich der LED-Module zu den Eckverbindem Hülsen aufgeschoben, sodass ein seitliches Verrutschen der LED-Module verhindert wird. Die Ösen der LED-Module sind zusätzlich seitlich aus der Mitte versetzt angeordnet, sodass beispielsweise zwei LED-Module an einem Rohr befestigt werden können, wenn eine von der Sechseckform abweichende Formgebung gewünscht wird. Die Fiber-, Glasfiber- oder Kohlefaserstäbe als Rohr erfüllen hierbei die Funktion einer Führungsstange, während die aufgeschobenen Hülsen eine seitliche Fixierung zwischen den Eckverbindern vornehmen.

Dadurch, dass die LED-Module mit einer Vielzahl von einzelnen LEDs ausgestattet sind, vorzugsweise Power-LEDs, ist die Ableitung der entstehenden Wärme zwingend erforderlich. Aus diesem Grunde ist die Rückseite der LED-Module mit Kühlrippen ausgestattet, während die Vorderseite der LED-Module mit einer Kunststoffabdeckung versehen ist. Die Kunststoffabdeckung ist zur Lichtstreuung diffus ausgebildet, um die Blendwirkung einzelner LEDs zu verringern. Darüber hinaus kann die Kunststoffabdeckung mit punktförmigen oder linienförmigen Erhebungen oder ggf. einer Riffelung versehen sein, wodurch eine Oberflächenvergrößerung erzielt wird und damit eine Verbesserung der Lichtstreuung erreicht wird.

In weiterer Ausgestaltung der Erfindung ist vorgesehen, dass das wenigstens eine LED-Modul mit LEDs unterschiedlicher Farben, insbesondere RGB-Farben bestückt ist. Hierdurch besteht die Möglichkeit jedes einzelne LED-Module oder Gruppen von LED-Modulen in unterschiedlicher Farbe leuchten zu lassen. Es besteht zudem die Möglichkeit einen kontinuierlichen Farbwechsel vorzunehmen und die Farbgebung an den vorgesehenen Verwendungszweck anzupassen. Des Weiteren ist vorgesehen, dass das wenigstens eine LED-Modul dimmbar ist, um eine Helligkeitssteuerung vorzunehmen, wobei vorzugsweise eine GMX-Steuerung verwendet wird, durch welche die einzelnen LED-Module angesteuert werden.

Um die Leuchte in einer 180° oder vorzugsweise 360° Anordnung der einzelnen LED-Module in einer ausgewählten Arbeitshöhe zu montieren, ist im ferner vorgesehen, dass das Mittelteil in Form einer Nabenhülse als Befestigungseinrichtung verwendet wird, wobei eine ortsfeste Montage oder eine variable höhenverstellbare Montage über ein Stativ möglich ist.

Über eine Bluetooth Verbindung besteht die Möglichkeit die Leuchte ein- und auszuschalten und zu dimmen. Darüber hinaus besteht ebenso die Möglichkeit ein bestimmtes Farbspektrum einzustellen.

Die vorliegende Erfindung zeichnet sich durch eine hohe Anpassungsflexibilität und einen äußerst stabilen Aufbau aus, wodurch sie dem vorgesehen Einsatzzweck im Bereich von Arbeitsleuchten, Film- oder Sportveranstaltungen gerecht wird. Einzelne Leuchten können hierbei als mehreckige Leuchten ausgebildet sein, die sich über 180° bzw. 360° erstrecken. Alternativ besteht die Möglichkeit durch die LED-Module ein Lichtband herzustellen, welches zum Ausleuchten von großen Hallen verwendet werden kann, wobei beliebige Längen möglich sind. Die Stabilität der Leuchte wird dadurch erreicht, dass im Zentrum eine Nabe vorgesehen ist und einzelne Halteelemente mithilfe von Eckverbindern mehreckig verbunden sind, wobei die Eckverbinder zusätzlich über Spanndrähte mit dem Mittelteil verspannt werden können und somit die Formgebung der Leuchte nach der Montage zu einer hohen Stabilität führt. Selbstverständlich kann Im Bedarfsfall eine Nachspannung der einzelnen Drähte erfolgen, um einem Materialverschleiß entgegenzuwirken bzw. einzelne LED-Leuchten auszutauschen. Durch die Dimmbarkeit und Einstellung der Farbtemperatur kann die Leuchte auf die erforderlichen Ansprüche eingestellt werden, wodurch ein hohes Maß an Einsatzmöglichkeiten gewährleistet wird.

Die Erfindung wird im Weiteren anhand der Figuren näher erläutert.

Es zeigt
- Fig. 1: in einer perspektivischen Draufsicht ein einzelnes LED-Modul,
- Fig. 2: in einer perspektivischen Unteransicht ein LED-Modul,
- Fig. 3: eine Draufsicht das LED-Modul gemäß Figur 1,
- Fig. 4: in einer Seitenansicht das LED-Modul gemäß Figur 1,
- Fig. 5: in einer Draufsicht eine Leuchte mit insgesamt sechs LED-Modulen und ein Halteelement in Form eines mehreckigen Bügels mit Eckverbindern und Spannelementen,
- Fig. 6: in einer Draufsicht ein Lichtband mit mehreren LED-Modulen zur Befestigung an einer Wand oder Decke und
- Fig. 7: in einer perspektivischen Ansicht eine Leuchte mit in einer Ebene angeordneten LED-Modulen und einer Darstellung der ausgeleuchteten Fläche,
- Fig. 8: in einer perspektivischen Ansicht eine Leuchte mit teilweise nach unten ausgeklappten LED-Modulen und einer Darstellung der ausgeleuchteten Fläche und
- Fig. 9: in einer vergrößerten Teilansicht die Untefansicht des LED-Moduls mit einer Feststelleinrichtung.

Figur 1 zeigt ein LED-Modul 1 in einer perspektivischen Draufsicht, welches aus einer lichttransparenten Kunststoffabdeckung 2 und einem rückseitigen Kühlkörper 3 besteht. Die Form des LED-Moduls 1 ist ein gleichschenkliges Dreieck, sodass mehrere LED-Module 1 nebeneinander angeordnet zu einem Halb- oder Vollkreis, bzw. zu einem Lichtband zusammengefügt werden können, wobei bei dem Lichtband die LED-Module 1 mit ihrer jeweiligen Spitze alternierend angeordnet werden. Die Form des LED-Moduls ist ein gleichschenkliges Dreieck, sodass ein Zusammenfügen der Seitenkanten gleicher Länge ohne Probleme möglich ist. Die obere Kunststoffabdeckung 2 ist über Schraubbolzen 4 mit dem Kühlkörper 3 verschraubt, weicher gleichzeitig die Rückseite des LED-Moduls 1 bildet. Die Kunststoffabdeckung 2 besteht hierbei vorzugsweise aus einem transluzenten Material, sodass das von den Power-LEDs ausgesandte Licht durch die Kunststoffabdeckung 2 gestreut nach außen treten kann. Zur Vergrößerung der Oberfläche ist die Kunststoffabdeckung 2 in äquidistanten Abständen mit geraden abgerundeten Erhebungen 5 versehen. Die Erhebungen 5 gehen im Randbereich in eine gekrümmte Form über, der Form der Kunststoffabdeckung 2 folgend. Der Kühlkörper 3 besteht aus einzelnen Kühlrippen 6, welche über die gesamte Breite des LED-Moduls 1 rückseitig angeordnet sind. Die Kühlrippen 6 sind im mittleren Bereich gerade ausgeführt und im Kantenbereich mit einer Rundung 7 versehen. Über zwei einstückig angeformte Ösen 8 mit einer Bohrung 9 besteht die Möglichkeit ein einzelnes LED-Modul über ein nicht dargestelltes Halteelement zu fixieren. Durch die Ösen 8 mit Bohrungen 9 besteht hierbei die Möglichkeit die LED-Module 1 in einer Ebene anzuordnen, in der auch das Haltelement angeordnet ist, wobei die einzelnen LED-Module 1 aus der Ebene verschwenkt werden können. Beim Aufbau einer Leuchte mit sechs sich über 360° erstreckende einzelne LED-Module 1 besteht somit die Möglichkeit, die auf das Zentrum ausgerichteten Spitzen der LED-Module 1 anzuheben, wodurch die Form einer Pyramide entsteht.

Durch die Verschwenkbarkeit der LED-Module 1 kann unter Berücksichtigung der Höhe, in der die LED-Module 1, angeordnet sind, ein variabler Lichtkegel eingestellt werden. Im Normalfall wenn sämtliche LED-Module 1 in der Ebene liegen, erfolgt eine kreisrunde Ausbuchtung, welche wahlweise durch Verschwenken sämtlicher LED-Module 1 in ihrem Durchmesser vergrößert werden kann. Durch das Verschwenken zweier LED-Module 1, welche sich gegenüber liegen, kann die ausgeleuchtete Fläche von der runden Form in eine nahezu elliptische Form überführt werden. Eine solche Ausleuchtung wird beispielsweise bei Reparaturarbeiten im Straßen- und Schienenbau benötigt.

Figur 2 zeigt in einer perspektivischen Unteransicht das LED-Modul 1 mit der oberen Kunststoffabdeckung 2 und dem Kühlkörper 3. Aus dieser Ansicht wird deutlich, dass der Kühlkörper 3 im mittleren Bereich der LED-Leuchte 1 einen gradlinienförmigen Kantenverlauf 10 der Kühlrippen 6 zeigt, während im Randbereich dieser Kantenverlauf in eine Krümmung 11 übergeht. Zur Vermeidung von Beschädigungen der einzelnen Kühlrippen 6 sind mehrere einstöckig angeformte Stützen 12 vorgesehen, welche im geringen Maße gegenüber den Kühlrippen 6 hervorstehen. Hierdurch wird verhindert, dass einzelne Kühlrippen 6 verbogen werden, was im rauen Umgang auf einer Baustelle ohne weiteres möglich ist. Über Anschlussverechraubungen 13 kann ein Spannungskabel angeschlossen werden, wobei es sich um standardmäßige PG-Verschraubungen handelt. Hierbei besteht die Möglichkeit, dass ein einzelnes LED-Modul 1 mit einem Kabel verbunden wird, aber ebenso kann mithilfe der zweiten Anschlussverschraubung 13 eine Verbindung zu weiteren LED-Modulen hergestellt werden, wenn diese beispielsweise in einer 360° Anordnung zu einer Leuchte zusammengebaut sind. Durch die Ösen 8 mit Bohrung 9 und einem geeigneten Halteelement besteht eine Schwenkmögllchkelt gegenüber dem Halteelement, um die einzelnen LED-Module 1 zu einer bestimmten Geometrieform auszurichten. Durch die Größe der Kühlrippen 15 wird hierbei sichergestellt, dass eine große Oberfläche vorliegt, um die entstehende Wärme der unterhalb der Kunststoffabdeckung 2 angeordneten Power-LEDs abzuführen.

Figur 3 zeigt in einer Draufsicht ein LED-Modul 1 mit Blick auf die Kunststoffabdeckung 2. Durch die Schraubbolzen 4, welche für den gesamten Kantenbereich der LED-Leuchte 1 verteilt angeordnet sind, erfolgt die Verschraubung mit der Rückseite, und zwar dem Kühlkörper 3. Durch die beiden Ösen 8 besteht die Möglichkeit eine Verschwenkbarkeit der einzelnen LED-Module 1 innerhalb eines geeigneten Halteelements vorzunehmen.

Figur 4 zeigt in einer Seitenansicht das LED-Modul 1 mit der oberen Kunststoffabdeckung 2 und dem unteren Kühlkörper 3 mit Blick auf die Anschlussverschraubungen 13 und Ösen 8. Aus dieser Ansicht wird die Höhe der einzelnen Kühlrippen 15 deutlich, welche gegenüber der Kunststoffabdeckung eine wesentlich größere Höhe aufweisen. Die Gesamtfläche der Kühlrippen 15 ist hierbei so ausgelegt, dass die entstehende Wärme der Power-LEDs, welche unterhalb der Kunststoffabdeckung 2 angeordnet sind, vollständig nach hinten abgeführt werden kann.

Figur 5 zeigt in einer Draufsicht eine Leuchte 20 mit insgesamt sechs LED-Modulen 1. Die einzelnen LED-Module 1 sind in den Figuren 1 bis 4 dargestellt und wurden ausführlich beschrieben. Figur 5 zeigt nunmehr ein Zusammenbau von sechs LED-Modulen 1, die mithilfe der Ösen 8 über ein Halteelement 21 miteinander verbunden sind. Das Halteelement 21 besteht aus Eckverbindern 22, welche zweiteilig ausgebildet sind, und zwar aus einem äußeren Eckverbinder 23 und einem inneren Eckverbinder 24. Die äußeren und inneren Eckverbinder 23, 24 sind über nicht dargestellte Verschraubungen miteinander verbunden und sind zur Aufnahme eines Rohres 25 vorgesehen, wobei ein Eckverbinder 22 jeweils zwei Rohre 25 aufnimmt. Ebenso wie bei der Leuchte 20 sechs LED-Module 1 zum Einsatz kommen liegen auch sechs Eckverbinder 22 vor, die jeweils über ein Rohr 25 miteinander verbunden sind. Auf das Rohr 25 sind drei Hülsen 26, 27, 28 aufgeschoben, wobei die Hülse 27 zwischen den beiden Ösen 8 eines LED-Moduls 1 zullegen kommt, während die Hülsen 26 und 28 seitlich zu den Hülsen 8 angeordnet sind. Mithilfe der Hülsen 28, 27, 28 wird ein seitliches Verrutschen der LED-Module 1 auf dem Rohr 25 zwischen den Eckverbindem 22 verhindert. Die Ösen 8 sind hierbei gegenüber dem LED-Modul 1 aus der Mitte heraus versetzt angeordnet, sodass gegebenenfalls auf ein Rohr 25 zwei LED-Module 1 aufgeschoben und befestigt werden können. Hierdurch besteht die Möglichkeit die dargestellte Leuchte 20 um zumindest ein weiteres LED-Modul 1 gegebenenfalls um bis zu sechs weiteren LED-Module 1 zu vergrößern.

Um radiale Kräfte der Leuchte 20 abzufangen ist jeder Eckverbinder 22 über eine Gewindehülse 29 mit einer Muffe 30 verbunden, wobei von der Muffe 30 zwei V-förmig auseinander laufende Spanndrähte 31 ausgehen, welche mit einer im Zentrum befindlichen Nabenhülse 32 verbunden sind. Die Nabenhülse 32 ähnelt hierbei einer Fahrradnabe, während die Spanndrähte 31, Muffe 30 und Gewindehülse 29 einer Speiche entsprechen. Durch Nachspannen der Eckverbinder 22, beispielsweise durch einen Gewindebolzen, welcher in die Gewindehülse 29 eingedreht werden kann, wird ein äußerst stabiler Ring erzeugt, der sämtliche LED-Module 1 in der jeweiligen Position arretiert und sicher hält. Die Nabenhülse 32 dient im weiteren dazu das Ende eines Stativs oder dergleichen aufzunehmen, damit die Leuchte 20 in einer gewünschten Höhe angeordnet werden kann. Hierbei besteht ohne weiteres die Möglichkeit, dass die Leuchte 20 von einer Decke oder von einem Kran gehalten wird. Im Vordergrund steht aber ein Stativ, welches in der Höhe verstellbar ist und somit die Möglichkeit bietet die Leuchte 20 in der gewünschten Höhe zu platzieren.

Die einzelnen LED-Module 1 sind hierbei gegenüber dem Rohr 25 aus der Ebene der Leuchte 20 heraus verschwenkbar und werden durch eine Arretierung in der jeweiligen Position gehalten. Hierbei besteht die Möglichkeit, dass nur einzelne LED-Module 1 verschwenkt werden, vorzugsweise die gegenüber liegenden LED-Module 1 oder aber das sämtliche LED-Module 1 aus der Ebene heraus gleichmäßig verschwenkt werden, wodurch eine Vergrößerung der ausgeleuchteten Fläche erzielt wird. Die Arretierung der einzelnen LED-Module 1 gegenüber dem Halteelement 21 kann beispielsweise durch eine Feinverzahnung mit klemmenden Rastmitteln auf dem Rohr 25 beziehungsweise der Hülse 8 erfolgen.

Die Montage der Leuchte 20 gestaltet sich in derart, dass zunächst die inneren Eckelemente 24 über eine Spannschraube mit der Gewindehülse 29 verbunden werden, welche wiederum über die Muffe 30 und die Spanndrähte 31 mit der Nabenhülse 32 verbunden sind.

Durch die Ösen 8 der LED-Module 1 wird das Rohr 25 geschoben, wobei gleichzeitig die mittlere Hülse 27 und die seitlichen Hülsen 26, 28 aufgeschoben werden können. Vorzugsweise wird für die Hülse 26, 27, 28 ein gewichtsparendes Material, beispielsweise ein Carbonrohrabschnitt verwendet. Ein auf diese Weise mit dem Rohr 25 verbundenes LED-Modul 1 wird dann an die inneren Eckverbinder 24 angelegt und mithilfe der äußeren Eckverbinder 23 derart verschraubt, dass das Rohr 25 einklemmend gehalten wird. Aufgrund der gewählten Verschraubung der Eckverbinder 22 besteht hierbei die Möglichkeit, jederzeit ein einzelnes gegebenenfalls defektes LED-Modul 1 auszutauschen, wenn dies erforderlich ist.

Die Zuleitungen der LED-Module 1 sind in der Figur 2 dargestellt und befinden sich in der Figur 5 unterhalb der gezeigten LED-Module 1. Das Zuführungskabel kann hierbei über radial nach außen vorspringende Winkel 32 zum Transport aufgewickelt werden, wodurch die äußeren Abmessungen der Leuchte 20 nicht verändert werden und die Möglichkeit geschaffen ist, die Leuchte 20 in eine Tragetasche aufzunehmen.

Figur 6 zeigt in einer Draufsicht ein Lichtband 40, welches zur Aufnahme von mehreren LED-Module 1 zur Befestigung an einer Wand oder Decke vorgesehen ist. Die einzelnen LED-Module 1 werden zu diesem Zweck auf ein Halteelement 41, 42 aufgeschoben. Das Halteelement 41, 42 kann ebenso wie bei der Leuchte 20 aus einem Innenrohr und einer äußeren Hülse bestehen, wobei die Hülsen ein seitliches Verschieben der LED-Module 1 verhindern. Auf diese Weise kann ein gleichmäßiger Abstand zwischen den LED-Modulen 1 eingehalten werden. Die Länge der Halteelemente 41, 42 wird durch die gewünschte Länge des Lichtbandes 40 bestimmt, wobei ohne weiteres die Möglichkeit besteht, dass mithilfe einer Kupplung oder einer Muffe mehrere einzelne Halteelemente 41, 42 in der Länge beliebig verlängert werden können. Der Aufbau der LED-Module 1 entspricht der Darstellung in den Figuren 1 bis 4 und der zugehörigen Beschreibung.

Im Falle des Lichtbandes 40 werden die LED-Module 1 vorzugsweise in einer Ebene angeordnet, wobei ebenfalls eine Arretierung über eine Feinverzahnung und Rastmitteln zwischen den Haltemitteln 41, 42 und den Hülsen 8 der LED-Module 1 erfolgen kann. Weitere Befestigungsmöglichkeiten, beispielsweise durch Abstützen der auf das gegenüberliegende Halteelement 41, 42 weisenden Spitzen sind der LED-Module 1 ebenfalls denkbar. In einzelnen Fällen kann aber gewünscht sein, dass die LED-Module 1 aus der Modulebene heraus leicht abgewinkelt werden, damit die ausgeleuchtete Fläche variiert werden kann.

Figur 7 zeigt in einer perspektivischen Darstellung eine Leuchte 20 mit in einer Ebene angeordneten LED-Modulen 1. Die Leuchte 20 ist auf einem Stativ 43 angeordnet, welches in der Nabenhülse 32 aufgenommen ist und mit einem Dreibein 44 die notwendige Stabilität besitzt. Je nach Höhe der Leuchte 20 wird hierbei eine Fläche 45 ausgeleuchtet, die bei dieser Auslenkung der einzelnen LED-Module 1 nahezu einer Kreisform entspricht.

Figur 8 zeigt in einer perspektivischen Darstellung eine Leuchte 20 mit zwei nach unten ausgeklappten LED-Modulen 1. Die Leuchte ruht ebenfalls auf einem Stativ 43 mit einem Dreibein 44. Aufgrund der beiden gegenüberliegenden LED-Module 1, welche nach unten ausgeklappt sind, wird eine nahezu ellipsenförmige Fläche 46 ausgeleuchtet.

Durch Ausklappen mehrerer LED-Module 1 wird demgegenüber erreicht, dass eine annähernd kreisringförmige Fläche mit einem größeren Durchmesser ausgeleuchtet wird. Der Durchmesser der jeweils ausgeleuchteten Fläche hängt im weiteren von der Position der Leuchte 20 ab, je höher die Position durch Ausfahren des Stativ 43 gewählt wird, umso mehr vergrößert sich der ausgeleuchtete Bereich 45 beziehungsweise 46.

Figur 9 zeigt in einer perspektivischen Teilansicht die Rückseite eines LED-Moduls 1. Im Wesentlichen ist hierbei der Kühlkörper 3 ersichtlich, während die LEDs auf der gegenüberliegenden Seite angeordnet ist. Gehalten wird das LED-Modul 1 durch Spanndrähte 31, welche ausgehend von einer Hülse 32 bis zu einem sechseckförmigen Halteelement geführt sind. Die LED-Module 1 sind hierbei, wie bereits beschrieben, über Ösen mit dem Haltelement verbunden.

Um eine Verschwenkbarkeit der LED-Module 1 zu erreichen erfolgt eine Arretierung der Dreiecksspitzen eines LED-Moduls 1 durch ein Metallband 50, welches über einen Drehgelenk 51 mit der Nabenhülse 32 einenends verbunden Ist. Das Metallband 50 verläuft ausgehend von dem Drehgelenk 51 zunächst geradlinig und geht in eine Krümmung 52 über, welche endseitig eine Verdickung 53 aufweist. Die Krümmung 52 des Metallbandes 50 ist deshalb erforderlich, damit bei einer Schwenkbewegung das Metallband 50 während des gesamten Bewegungsablaufes zwischen einer Feststelleinrichtung in Form einer Magnethalterung 54 verläuft. Die Magnethalterung 54 ist über Schraubbolzen 55 mit der Unterseite des LED-Moduls 1 verbunden und besteht im wesentlichen aus einer Lasche 56 mit einer Magnetaufnahme 57, welche Im gezeigten Ausführungsbeispiel rund dargestellt ist. In der Magnethalterung 57 befinden sich zwei gegenüberliegend angeordnete Permanentmagnete 58, 59, welche auf Abstand zueinander festgelegt sind, sodass das Metallband 50 zwischen den Permanentmagneten 58, 59 hin und her gleiten kann. Die Permanentmagneten 58, 59 sorgen herbei dafür, dass das Metallband 50 in jeder Position und damit auch das LED-Modul 1 sicher gehalten wird.

Im Ausführungsbeispiel handelt es sich um eine von mehreren Möglichkeiten, es kann ohne weiteres aber auch eine andere Art der Arretierung für die einzelnen LED-Module 1 bei der Leuchte vorgesehen werden.

### Bezugszeichenliste

- 1: LED-Modul
- 2: Kunststoffabdeckung
- 3: Kühlkörper
- 4: Schraubbolzen
- 5: Erhebung
- 6: Kühlrippe
- 7: Rundung
- 8: Ösen
- 9: Bohrung
- 10: Kantenverlauf
- 11: Krümmung
- 12: Stützen
- 13: Anschlussverschraubung
- 15: Kühlrippe
- 20: Leuchte
- 21: Halteelement
- 22: Eckverbinder
- 23: Eckverbinder
- 24: Eckverbinder
- 25: Rohr
- 26: Hülse
- 27: Hülse
- 28: Hülse
- 29: Gewindehülse
- 30: Muffe
- 31: Spanndraht
- 32: Nabenhülse
- 40: Lichtband
- 41: Haltelement
- 42: Haltetement
- 43: Stativ
- 44: Dreibein
- 45: Fläche
- 46: Fläche
- 50: Metallband
- 51: Gelenk
- 52: Krümmung
- 53: Verdickung
- 54: Magnethalterung
- 55: Schraubbolzen
- 56: Lasche
- 57: Magnetaufnahme
- 58: Permanentmagnet
- 59: Permanentmagnet

## Patentansprüche

1. Leuchte (20), insbesondere als Arbeits-, Film- oder Sportveranstaltungsleuchte, umfassend zumindest ein Halteelement (21, 41, 42), an dem zumindest ein LED-Modul (1) verschwenkbar befestigt ist, welches über Zuleitungen mit Spannung beaufschlagbar ist, wobei das wenigstens eine LED-Modul (1) eine annähernd dreieckförmige, flache Grundform aufweist und eine Seitenfläche mit LEDs, vorzugsweise Power-LEDs, bestückt ist und die Rückseite des LED-Moduls (1) zur Wärmeabstrahlung vorgesehen ist und zumindest an einer Seitenkante Verbindungselemente für das Halteelement (21) vorhanden sind,
**dadurch gekennzeichnet,**
**dass** das Halteelement (21, 41, 42) aus einem mehreckigen Rahmen besteht, welcher sich über 180 Grad oder 360 Grad erstreckt und mehrere nebeneinanderliegende LED-Module (1) aufnimmt oder aus zwei geraden Befestigungsträgern besteht, welche wand- oder deckenseitig befestigt sind und mehrere nebeneinander liegende LED-Module (1) in derart aufnehmen, dass ein Lichtband entsteht, wobei das wenigstens eine LED-Modul (1) als Verbindungselement mit Ösen (8) ausgestattet ist, welche das Halteelement (21, 41, 42) aufnehmen, sodass das wenigstens eine LED-Modul (1) um das Halteelement (21, 41, 42) zumindest teilweise verschwenkbar ist.

2. Leuchte (20) nach Anspruch 1,
**dadurch gekennzeichnet,**
**dass** mehrere LED-Module (1) über das Haltelement (21) zu einem Halb- oder Vollkreis zusammengefügt verbunden sind, oder dass mehrere LED-Module (1) über das Halteelement (41, 42) in Streifenform zusammengefügt verbunden sind.

3. Leuchte (20) nach Anspruch 1 oder 2,
**dadurch gekennzeichnet,**
**dass** das wenigstens eine LED-Modul (1) über eine Kabelverbindung mit einer Versorgungsspannung beaufschlagbar ist, oder dass mehrere LED-Module (1) untereinder verbunden und zumindest über eine Kabelverbindung mit einer Versorgungsspannung beaufschlagbar sind.

4. Leuchte (20) nach einem der Ansprüche 1, 2 oder 3,
**dadurch gekennzeichnet,**
**dass** zwei mehreckige Rahmen von jeweils 180° über ein Gelenk miteinander verbunden sind.

5. Leuchte (20) nach einem der Ansprüche 1 bis 4,
**dadurch gekennzeichnet,**
**dass** die LED-Module (1) nach der Montage beabstandet zueinander mit einer Dreiecksspitze zum Mittelpunkt des Halb- oder Vollkreises ausgerichtet sind.

6. Leuchte (20) nach einem der Ansprüche 1 bis 5,
**dadurch gekennzeichnet,**
**dass** die LED-Module (1) mit einer Dreieckspitze abwechselnd in entgegengesetzter Richtung ausgerichtet sind.

7. Leuchte (20) nach einem der Ansprüche 1 bis 6,
**dadurch gekennzeichnet,**
**dass** die Dreieckspitzen in senkrechter Richtung zur LED-Modulebene anhebbar oder absenkbar sind, und/oder dass die angehobenen Dreieckspitzen in mehreren Raststufen arretierbar oder stufenlos verstellbar sind.

8. Leuchte (20) nach einem der Ansprüche 1 bis 7,
**dadurch gekennzeichnet,**
**dass** die einzelnen LED-Module (1) zu einer Pyramiden- oder Kegelform aufstellbar sind.

9. Leuchte (20) nach einem der Ansprüche 1 bis 8,
**dadurch gekennzeichnet,**
**dass** die Ösen (8) ein Halteelement (21, 41, 42) in Form eines Rohres (25), einer runden Strebe oder dem runden Befestigungsträger aufnehmen.

10. Leuchte (20) nach einem der Ansprüche 1 bis 9,
**dadurch gekennzeichnet,**
**dass** die Halteelemente (21, 41, 42) aus einem runden Fiber-, Glasfiber- oder Kohlefaserstab bestehen, wobei die Halteelemente (21) mit Eckverbindern (22) ausgestattet sind, welche über Spanndrähte (31) mit einer Nabenhülse (32) verbunden sind.

11. Leuchte (20) nach einem der Ansprüche 1 bis 10,
**dadurch gekennzeichnet,**
**dass** zwischen den Eckverbindern (22) ein Rohr (25) angeordnet ist, auf welchem Hülsen (26, 27, 28) zur Positionierung der LED-Module (1) aufschiebbar sind, wobei die LED-Module (1) mit zwei seitlich zur Mitte versetzten Ösen (8) an einer Seitenkante ausgestattet sind.

12. Leuchte (20) nach einem der Ansprüche 1 bis 11,
**dadurch gekennzeichnet,**
**dass** eine Rückseite der LED-Module (1) mit Kühlrippen (6, 15) ausgestattet ist, und/oder dass eine Vorderseite der LED-Module (1) mit einer Kunststoffabdeckung (2) ausgestattet ist, welche zur Lichtstreuung und Oberflächenvergrößerung mit Erhebungen (5) oder einer Riffelung versehen ist.

13. Leuchte (20) nach einem der Ansprüche 1 bis 12,
**dadurch gekennzeichnet,**
**dass** das wenigstens eine LED-Modul (1) mit LEDs unterschiedlicher Farben, insbesondere RGB-Farben, bestückt ist.

14. Leuchte (20) nach einem oder mehreren der Ansprüche 1 bis 13,
**dadurch gekennzeichnet,**
**dass** das wenigstens eine LED-Modul (1) dimmbar ist, und/oder dass das wenigstens eine LED-Modul (1) über eine Steuerung, vorzugsweise GMX-Steuerung, ansteuerbar ist.

15. Leuchte (20) nach einem oder mehreren der Ansprüche 1 bis 14,
**dadurch gekennzeichnet,**
**dass** die Nabenhülse (32) als Befestigungseinrichtung zur Montage in einer ausgewählten Arbeitshöhe vorgesehen ist, wobei eine ortsfeste Montage oder eine variable höhenverstellbare Montage über ein Stativ (43) erfolgt.

## Claims

1. Luminaire (20), in particular as a work, film, or sports events luminaire, comprising at least one retaining element (21, 41, 42) to which at least one LED module (1) is fastened in a pivoting manner, and to which voltage can be supplied via supply lines, wherein the at least one LED module (1) has an approximately triangular, flat basic form, and a lateral surface is fitted with LEDs, preferably power LEDs, and the rear side of the LED module (1) is designed to emit thermal radiation, and at least at one side edge, connecting elements for the retaining element (21) are present,
**characterized in**
**that** the retaining element (21, 41, 42) consists of a polygonal frame which extends over 180 degrees or 360 degrees and receives a plurality of adjacent LED modules (1) or consists of two straight fastening supports which are fastened to the wall or the ceiling and receive a plurality of adjacent LED molecules (1) such that a light band is formed, wherein the at least one LED module (1) as a connecting element is fitted with eyes (8) which receive the retaining element (21, 41, 42), so that the at least one LED module (1) is pivoting about the retaining element (21, 41, 42) at least partially.

2. Luminaire (20) according to claim 1,
**characterized in**
**that** a plurality of LED modules (1) are joined and connected to a semicircle or a full circle via the retaining element (21), or that a plurality of LED modules (1) are joined and connected in a strip form via the retaining element (41, 42).

3. Luminaire (20) according to claim 1 or 2,
**characterized in**
**that** the at least one LED module (1) can be supplied with a supply voltage via a cable connection, or that a plurality of LED modules (1) are interconnected and can be supplied with a supply voltage at least via a cable connection.

4. Luminaire (20) according to one of claims 1, 2 or 3,
**characterized in**
**that** two polygonal frames of 180° each are connected to each other via a joint.

5. Luminaire (20) according to one of claims 1 to 4,
**characterized in**
**that** the LED modules (1) are oriented, after their assembly, spaced apart with respect to each other with a triangle apex towards the centre of the semicircle or full circle.

6. Luminaire (20) according to one of claims 1 to 5,
**characterized in**
**that** the LED modules (1) are alternately oriented in opposite directions with a triangle apex.

7. Luminaire (20) according to one of claims 1 to 6,
**characterized in**
**that** the triangle apices can be lifted or lowered in a direction perpendicular to the LED module's plane, and/or the lifted triangle apices can be locked in a plurality of locking stages or be adjusted continuously.

8. Luminaire (20) according to one of claims 1 to 7,
**characterized in**
**that** the individual LED modules (1) can be set up to a pyramid or conical shape.

9. Luminaire (20) according to one of claims 1 to 8,
**characterized in**
**that** the eyes (8) receive a retaining element (21, 41, 42) in the form of a tube (25), a round strut, or the round fastening support.

10. Luminaire (20) according to one of claims 1 to 9,
**characterized in**
**that** the retaining elements (21, 41, 42) consist of a round fibre, glass fibre, or carbon fibre rod, wherein the retaining elements (21) are equipped with corner connectors (22) which are connected to a hub sleeve (32) via tensioning wires (31).

11. Luminaire (20) according to one of claims 1 to 10,
**characterized in**
**that** between the corner connectors (22), a tube (25) is arranged onto which sleeves (26, 27, 28) can be pushed for positioning the LED modules (1), wherein the LED modules (1) are equipped with two eyes (8) laterally offset to the centre at one side edge.

12. Luminaire (20) according to one of claims 1 to 11,
**characterized in**
**that** a rear side of the LED modules (1) is equipped with cooling fins (6, 15), and/or a front side of the LED modules (1) is equipped with a plastic cover (2) which is provided with elevations (5) or a corrugation for light scattering and to enlarge the surface.

13. Luminaire (20) according to one of claims 1 to 12,
**characterized in**
**that** the at least one LED module (1) is fitted with LEDs of different colours, in particular RGB colours.

14. Luminaire (20) according to one or several ones of claims 1 to 13, **characterized in**
**that** the at least one LED module (1) is dimmable, and/or the at least one LED module (1) can be activated via a controller, preferably a GMX controller.

15. Luminaire (20) according to one or several ones of claims 1 to 14, **characterized in**
**that** the hub sleeve (32) is provided as a fastening means for the assembly at a selected working height, wherein a stationary assembly or a variable, height-adjustable assembly is accomplished via a stand (43).

## Revendications

1. Lampe (20), notamment lampe de travail, de cinéma ou de manifestation sportive, comportant au moins un élément de support (21, 41, 42) sur lequel au moins un module DEL (1) est articulé, une tension étant applicable via des conduites d'alimentation sur ce dernier, l'au moins un module DEL (1) présentant une forme de base sensiblement triangulaire plate ainsi qu'une face latérale équipée de diodes DEL, de préférence de diodes DEL Puissance, la face arrière du module DEL (1) étant destinée à dégager de la chaleur, des éléments de liaison de l'élément de support (21) étant prévus sur au moins un bord latéral,
**caractérisée en ce que**
l'élément de support (21, 41, 42) est constitué par un cadre polygonal qui s'étend sur 180 ou 360 degrés et abrite plusieurs modules DEL (1) juxtaposés ou est composé par deux supports de montage droits fixés côté mur ou côté plafond et accueillant plusieurs modules DEL (1) juxtaposés de manière à constituer un ruban lumineux, l'au moins un module DEL (1) étant prévu sous forme d'élément de liaison à pattes (8) abritant l'élément de support (21, 41, 42), de manière que l'au moins un module DEL (1) puisse pivoter au moins partiellement autour de l'élément de support (21, 41, 42).

2. Lampe (20) selon la revendication 1,
**caractérisée en ce que**
plusieurs modules DEL (1) sont reliés l'un à l'autre, assemblés de manière à former un demi-cercle ou un cercle entier, ou **en ce que** plusieurs modules DEL (1) sont reliés l'un à l'autre en étant assemblés à l'aide de l'élément de support (41, 42) sous forme de bande.

3. Lampe (20) selon la revendication 1 ou 2,
**caractérisée en ce que**
sur l'au moins un module DEL (1), une tension d'alimentation est applicable via une liaison par câble, ou **en ce que** plusieurs modules DEL (1) peuvent être reliés entre eux, une tension d'alimentation pouvant être appliquée sur ces derniers via une liaison par câble.

4. Lampe (20) selon l'une des revendications 1, 2 ou 3,
**caractérisée en ce que**
deux cadres polygonaux de 180° chacun sont reliés entre eux via une articulation.

5. Lampe (20) selon l'une des revendications 1 à 4,
**caractérisée en ce que**
après montage, les modules DEL (1) sont disposés de manière espacée l'un par rapport à l'autre, une de leurs pointes de triangle étant orientée vers le centre du demi-cercle ou du cercle entier.

6. Lampe (20) selon l'une des revendications 1 à 5,
**caractérisée en ce que**
les modules DEL (1) sont orientés de façon alternée en directions opposées par leur pointe de triangle.

7. Lampe (20) selon l'une des revendications 1 à 6,
**caractérisée en ce que**
les pointes de triangle peuvent être relevées ou abaissées en direction verticale par rapport au plan des modules DEL et / ou **en ce que** les pointes de triangle relevées peuvent être arrêtées ou ajustées de façon progressive en plusieurs paliers.

8. Lampe (20) selon l'une des revendications 1 à 7,
**caractérisée en ce que**
les différents modules DEL (1) peuvent être montés de manière à former une pyramide ou un cône.

9. Lampe (20) selon l'une des revendications 1 à 8,
**caractérisée en ce que**
les pattes (8) reprennent un élément de support (21, 41, 42) sous forme d'un tuyau (25), d'une entretoise un d'un étrier de fixation rond.

10. Lampe (20) selon l'une des revendications 1 à 9,
**caractérisée en ce que**
les éléments de support (21, 41, 42) sont réalisés en une barrette ronde en fibre, fibre de verre ou fibre de carbone, les éléments de support (21) étant équipés d'équerres d'assemblage (22) reliées à une gaine de moyeu (32) grâce à des fils de tension (31).

11. Lampe (20) selon l'une des revendications 1 à 10,
**caractérisée en ce qu'**
un tuyau (25) est disposé entre les équerres d'assemblage (22) sur lesquelles des gaines (26, 27, 28) peuvent être glissées pour positionner les modules DEL (1), les modules DEL (1) étant munis de deux pattes (8) disposées sur un bord latéral en déport latéral par rapport au centre (8).

12. Lampe (20) selon l'une des revendications 1 à 11,
**caractérisée en ce qu'**
une face arrière des modules DEL (1) est munie d'ailettes de refroidissement (6, 15), et / ou **en ce qu'**une face frontale des modules DEL (1) est munie d'une chape en matière plastique (2) équipée de renflements (5) ou de cannelures destinés à la diffusion de la lumière et à un élargissement de surface.

13. Lampe (20) selon l'une des revendications 1 à 12,
**caractérisée en ce que**
l'au moins un module DEL (1) est pourvu de diodes électroluminescentes de différentes couleurs, en particulier de couleurs RVB.

14. Lampe (20) selon l'une ou plusieurs des revendications 1 à 13, **caractérisée en ce que**
l'intensité lumineuse de l'au moins un module DEL (1) est variable et / ou **en ce que** l'au moins un module DEL (1) peut être commandé à l'aide d'une commande, de préférence une commande GMX.

15. Lampe (20) selon l'une ou plusieurs des revendications 1 à 14, **caractérisée en ce que**
la gaine de moyeu (32) est prévue comme organe de fixation servant au montage à une hauteur de travail choisie, un montage fixe ou un montage variable et variable en hauteur étant réalisé grâce à un trépied (43).
